# EUROPÄISCHE PATENTSCHRIFT

(11) **EP 1 971 526 B1**
(45) Veröffentlichungstag und Bekanntmachung des Hinweises auf die Patenterteilung: **09.03.2011**
(21) Anmeldenummer: 07702633.4
(22) Anmeldetag: 09.01.2007
(51) Int. Cl.: B65D 5/494

(54) **VORRICHTUNG AUS FALTBAREM FLACHMATERIAL ZUM BILDEN VON GEFACHEN FÜR DIE AUFNAHME VON BEHALTERN, ZUSCHNITT DAZU UND VERPACKUNG**
APPARATUS MADE FROM FOLDABLE FLAT MATERIAL FOR FORMING COMPARTMENTS FOR RECEIVING CONTAINERS, BLANK FOR THIS PURPOSE AND PACKAGING
DISPOSITIF CONSTITUE D'UN MATERIAU PLAT REPLIABLE DESTINE A FORMER DES CASIERS DE RECEPTION DE RECIPIENTS, FLAN POUR LE DISPOSITIF ET EMBALLAGE

(30) Priorität: 10.01.2006 DE 202006000457 U
(43) Veröffentlichungstag der Anmeldung: 24.09.2008
(73) Patentinhaber: A&R Carton Bremen GmbH, 28309 Bremen (DE)
(72) Erfinder: SKOLIK, Bernard, 27211 Bassum (DE); ECKERMANN,Jens, 28211 Bremen (DE)
(74) Vertreter: Hauck Patent- und Rechtsanwälte
(86) Internationale Anmeldenummer: PCT/EP2007/000125
(87) Internationale Veröffentlichungsnummer: WO 2007/080099

(56) Entgegenhaltungen:
- FR-A- 2 779 121
- NL-A- 7 016 693
- US-A- 3 980 223
- US-A1- 2003 146 269

## Beschreibung

Die Erfindung bezieht sich auf eine Vorrichtung aus faltbarem Flachmaterial zum Bilden von Gefachen für die Aufnahme von Behältern, auf einen Zuschnitt zum Bilden einer solchen Vorrichtung und auf eine mit einer solchen Vorrichtung gebildete Verpackung.

Flaschen werden vielfach in Umverpackungen aus Karton transportiert und gelagert. Zur Vermeidung von Glaskontakt und Glasbruch sind die Flaschen in den Umverpackungen vielfach in Gefachen angeordnet und somit voneinander getrennt. Die Gefache sind herkömmlicherweise durch zwei Gruppen Kartonstreifen gebildet. Die Kartonstreifen der einen Gruppe haben von der Unterseite ausgehende Schlitze, die sich etwa über die halbe Höhe erstrecken. Die Kartonstreifen der anderen Gruppe haben von der Oberseite ausgehende Schlitze, die sich ebenfalls etwa über die halbe Höhe erstrecken. An den Schlitzen sind die Kartonstreifen ineinandergesteckt, so daß sie eine Art Gitter bilden, das die Gefache begrenzt.

Die Herstellung und das Zusammensetzen der bekannten Vorrichtung zum Bilden von Gefachen sind verhältnismäßig aufwendig. Der Materialaufwand ist hoch. Es ist zwar möglich, die Vorrichtung zusammenzufalten. Wegen der unterschiedlichen Anzahl übereinanderliegender Lagen kann es jedoch bei Lagerung einer Vielzahl zusammengefalteter Vorrichtungen übereinander zu ungleichmäßigen Stapeln kommen, die zum Verrutschen neigen und damit die Verwendung erschweren. Auch das Auffalten und Einsetzen der Vorrichtungen in Umverpackungen ist aufwendig. Die Kartonstreifen der lose zusammengesteckten Konstruktion können leicht auseinanderfallen. Hierdurch werden hohe Maschinengeschwindigkeiten beim Einsetzen der Vorrichtung in eine Umverpackung verhindert.

Die FR 2 779 121 A beschreibt eine Vorrichtung aus faltbarem Flachmaterial zum Bilden von Gefachen für Behälter mit zwei parallelen Längsstreifen und zwei über erste Faltlinien mit den Längsstreifen verbundenen Querflügeln. Mit benachbarten Längsstreifen verbundene Querflügel sind in Überlappungsbereichen miteinander verbunden. Mindestens ein Querstreifen ist über zweite Faltlinien mit zwei benachbarten Längsstreifen verbunden (Fig. 7 und 8).

Davon ausgehend liegt der Erfindung die Aufgabe zugrunde, eine Vorrichtung aus faltbarem Flachmaterial zum Bilden von Gefachen für die Aufnahme von Behältern zu schaffen, die einen geringeren Materialaufwand aufweist und anwendungsfreundlicher ist. Ferner liegt der Erfindung die Aufgabe zugrunde, einen Zuschnitt zum Bilden einer solchen Vorrichtung zu schaffen. Schließlich ist die Erfindung auf eine Verpackung mit einer Vorrichtung der vorerwähnten Art gerichtet.

Die Aufgabe wird durch eine Vorrichtung mit den Merkmalen des Anspruches 1 gelöst. Vorteilhafte Ausgestaltungen der Vorrichtung sind in den Unteransprüchen angegeben.

Die erfindungsgemäße Vorrichtung aus faltbarem Flachmaterial zum Bilden von Gefachen für die Aufnahme von Behältern hat
- mindestens zwei parallele Längsstreifen,
- mindestens zwei über erste Faltlinien mit den Längsstreifen verbundene Querflügel, wobei mit benachbarten Längsstreifen verbundene Querflügel in Überlappungsbereichen miteinander verbunden sind,
- mindestens einem über zweite Faltlinien mit benachbarten Längsstreifen verbundenen Querstreifen,
wobei der Querstreifen zumindest einen Abschnitt aufweist, der in einer Unterbrechung der weiteren, ersten und/oder der zweiten Faltlinie mit einem Querflügel verbunden ist.

Die Vorrichtung weist mindestens einen über zweite Faltlinien mit zwei benachbarten Längsstreifen verbundenen Querstreifen auf. Gemäß einer anderen Ausgestaltung hat die Vorrichtung mindestens einen über Querflügel mit zwei benachbarten Längsstreifen verbundenen Querstreifen.

Die erfindungsgemäße Vorrichtung basiert auf Längsstreifen, die an einem benachbarten Ende über einen Querstreifen miteinander verbunden sind. Durch die Längsstreifen können in Reihen nebeneinander stehende Flaschen oder andere Behälter voneinander getrennt werden. Des weiteren weist die Vorrichtung Querflügel auf, die es ermöglichen, in den Reihen nebeneinander angeordnete Behälter voneinander zu trennen. Zusätzlich ist eine Trennung von Behältern in den Reihen durch den Querstreifen am Ende der Längsstreifen möglich. Diese Konstruktion vermeidet eine Vielzahl zusätzlicher Querstreifen, die herkömmlicherweise mit den Längsstreifen zur Bildung von Gefachen zusammengesteckt werden. Es ist vielmehr möglich, die Querflügel aus dem Material der Längsstreifen auszustanzen und zur Bildung der Gefache aus den Längsstreifen herauszufalten. Gegebenenfalls wird mindestens ein Querstreifen entlang der zweiten Faltlinien quer zu den Längsstreifen geklappt. Hierdurch kann der Materialaufwand für das Bilden der Vorrichtung etwa auf die Hälfte gegenüber herkömmlichen Vorrichtungen reduziert werden. Zudem wird dadurch, daß mit benachbarten Längsstreifen verbundene Querflügel im Überlappungsbereich miteinander verbunden sind erreicht, daß benachbarte Längsstreifen durch mindestens einen Querflügel gelenkig miteinander verbunden sind. Dies ermöglicht es, die Vorrichtung aus einem flach zusammengefalteten Zustand in eine stabile Konfiguration aufzurichten, welche die Gefache für die Aufnahme der Behälter aufweist. Dabei können die Querflügel im zusammengeklappten Zustand der Vorrichtung in die Ausnehmungen der Längsstreifen zurückgefaltet werden, aus denen sie herausgestanzt sind. Hierdurch werden starke Materialanhäufungen und ungleichmäßige Schichtenverteilungen im Stapel zusammengelegter Vorrichtungen vermieden. Hierdurch wird auch das Einsetzen der Vorrichtung in eine Umverpackung erleichtert. Wenn die Querflügel in den Überlappungsbereichen fest miteinander verbunden sind, ist die Vorrichtung stabil, so daß sie beim Einsetzen in den Umkarton nicht auseinanderfällt. Insgesamt wird eine erhebliche Materialersparnis erzielt und werden die möglichen Verarbeitungsgeschwindigkeiten erhöht sowie die Prozeßsicherheit erheblich verbessert.

Grundsätzlich können die Längsstreifen auf nur einer Seite mit Querflügeln versehen sein, die Gefache auf nur einer Seite der Längsstreifen begrenzen. Bevorzugt sind auf beiden Seiten der Längsstreifen Gefache begrenzende Querflügel vorhanden.

Gemäß einer Ausgestaltung ist mindestens ein Querflügel in einer Unterbrechung der ersten Faltlinie mit einem weiteren Querflügel verbunden. Die miteinander verbundenen Querflügel begrenzen auf beiden Seiten desselben Längsstreifens eine Seite eines Gefaches. Hierdurch ist eine besonders materialsparende Gefachbildung möglich.

Grundsätzlich können die Querflügel ursprünglich von den Längsstreifen getrennte Teile sein, die fest mit den Längsstreifen verbunden sind unter Ausbildung einer Faltlinie zwischen den Längsstreifen und den Querflügeln. Auch hierbei ist bereits eine Materialeinsparung möglich, z.B. indem Querflügel eingesetzt werden, die beispielsweise eine geringere Höhe als die Längsstreifen aufweisen. Gemäß einer bevorzugten Ausgestaltung, die besonders materialsparend ist, ist mindestens ein Querflügel aus einem Längsstreifen herausgestanzt.

Die Überlappungsbereiche zwischen den Querflügeln können unterschiedlich ausgebildet sein. Beispielsweise kann ein Querflügel einen gezackten oder wellenförmigen Randbereich haben, der den benachbarten Querflügel überdeckt. Gemäß einer Ausgestaltung weist mindestens ein Überlappungsbereich eine Zunge, Lasche oder anderen Vorsprung auf, der von einem Querflügel vorsteht. Gemäß einer weiteren Ausgestaltung ist dem Vorsprung eine komplementäre Ausstanzung eines Querflügels zugeordnet, die den die Zunge tragenden Querflügel in demselben Längsstreifen benachbart ist. Bei dieser und bei anderen Ausgestaltungen des Überlappungsbereiches wird vorteilhaft der Vorsprung des Überlappungsbereiches aus einer Ausstanzung eines benachbarten Querflügels desselben Längsstreifens gewonnen.

Die Verbindung im Überlappungsbereich kann beispielsweise eine Steckverbindung zwischen einer mit Widerhaken versehenen Zunge des einen Querflügels mit einem Steckschlitz des anderen Querflügels sein. Gemäß einer anderen Ausgestaltung sind die Querflügel über Verklebungen miteinander verbunden. Dies ist produktionstechnisch besonders vorteilhaft und führt zu einer festen Verbindung der Querflügel miteinander und damit einer stabilen Konfiguration der Vorrichtung.

Gemäß einer Ausgestaltung weisen die Längsstreifen jeweils mehrere Querflügel auf. Hierdurch kann mit einer einzigen Vorrichtung eine Vielzahl Gefache bereitgestellt werden.

Der Querstreifen weist zumindest einen Abschnitt auf, der in einer Unterbrechung der ersten und/oder zweiten Faltlinie mit einem Querflügel verbunden ist. Bei dieser Ausgestaltung ist in Fortsetzung des Querstreifens ein Querflügel vorhanden, der ein zusätzliches Gefach auf einer Seite begrenzt. Bevorzugt ist der Querstreifen an beiden Enden mit jeweils einem Querflügel verbunden. Gemäß einer Ausgestaltung ist der gesamte Querstreifen an den beiden Enden über die Querflügel und die ersten Faltlinien mit den benachbarten Längsstreifen verbunden. Gemäß einer anderen Ausgestaltung ist nur ein Abschnitt des Querstreifens über die Querflügel und die ersten Faltlinien mit den benachbarten Längsstreifen verbunden. Mindestens ein weiterer Abschnitt des Querstreifens ist über zweite Faltlinien mit den benachbarten Längsstreifen verbunden.

Gemäß einer weiteren Ausgestaltung weist mindestens ein Längsstreifen einen Endbereich auf, der von der zweiten Faltlinie eines benachbarten Querstreifens und/oder von der ersten Faltlinie eines benachbarten Querflügels vorsteht. Der Endbereich begrenzt neben dem Querstreifen bzw. neben dem Querflügel ein weiteres Gefach auf einer Seite. Grundsätzlich kann die Vorrichtung auch ohne vorstehenden Endbereich der Längsstreifen ausgeführt sein. Der Querstreifen bzw. der endseitige Querflügel kann sich dann an der Innenseite einer Umverpackung abstützen.

Gemäß einer weiteren Ausgestaltung steht der Endbereich von der zweiten Faltlinie und/oder von der ersten Faltlinie um einen dem Durchmesser eines Behälters entsprechenden Abstand vor. Der solchermaßen bemessene Endbereich kann sich an der Innenseite einer Umverpackung abstützen, so daß die Vorrichtung an dieser Stelle korrekt zu der Umverpackung positioniert ist.

Hierzu weisen bevorzugt die beiden äußeren Längsstreifen jeweils mindestens einen um einen Abstand entsprechend dem Durchmesser eines Behälters vorstehenden Endbereich auf. Wenn die beiden äußeren Längsstreifen jeweils an beiden Enden einen solchen Endbereich haben, können sich diese in einer Umverpackung abstützen, so daß die Gefache stets korrekt konfiguriert sind. Gemäß einer anderen Ausgestaltung liegen die vorstehenden Endbereiche der äußeren Längsstreifen einander diagonal gegenüber. Bevorzugt befinden sich die beiden vorstehenden Endbereiche an den Enden, auf die die Rückstellkräfte wirken, welche die Vorrichtung in die zusammengefaltete Position belasten. Infolgedessen wird die Vorrichtung in einer Umverpackung stabil in einer Konfiguration gehalten, in der Behälter in die Gefache einsetzbar sind.

Gemäß einer anderen Ausgestaltung unterschreitet der Überstand des Endbereiches den Durchmesser eines Behälters. Diese Ausgestaltung ist insbesondere vorteilhaft, wenn die Vorrichtung vor dem Einsetzen in eine Umverpackung mit Behältern befüllt wird, da sie leichter in den Umkarton einsetzbar ist.

Gemäß einer Ausgestaltung weist mindestens ein Querflügel, der mit einem außen angeordneten Längsstreifen verbunden ist, einen maximalen Überstand über die den Querflügel mit dem Längsstreifen verbindende erste Faltlinie auf, der dem Durchmesser eines Behälters entspricht. Hierdurch ist es möglich, die Vorrichtung auch über den Querflügel lagerichtig in einer Umverpackung zu positionieren.

Gemäß einer weiteren Ausgestaltung weisen die äußeren Längsstreifen jeweils mindestens zwei Querflügel mit einem entsprechenden Überstand auf. Dies ermöglicht es, die Vorrichtung in einer Umverpackung auch in Querrichtung sicher in der korrekten Stellung zu halten, die ohne weiteres ein Einsetzen von Flaschen ermöglicht. Gemäß einer anderen Ausgestaltung sind die Querflügel mit dem entsprechenden Überstand nur an zwei einander diagonal gegenüberliegenden Endbereichen der Längsstreifen vorhanden. Bei entsprechend gerichteten Rückstellkräften wird hierbei die Vorrichtung in der gewünschten Anordnung fixiert.

Gemäß einer anderen Ausgestaltung unterschreiten die Überstände der Querflügel den Durchmesser eines Behälters. Diese Ausgestaltung ist insbesondere vorteilhaft, wenn die Vorrichtung vor dem Einsetzen in eine Umverpackung mit Behälter befüllt wird, da sie leichter in die Umverpackung einsetzbar ist.

Grundsätzlich ist die Anzahl Längsstreifen der Vorrichtung beliebig. Im Hinblick auf verbreitete Verpackungsgrößen hat die Vorrichtung gemäß einer Ausgestaltung zwei oder drei Längsstreifen.

Grundsätzlich ist auch die Anzahl Querstreifen beliebig. Im Hinblick auf verbreitete Verpackungsgrößen sind gemäß einer Ausgestaltung einer oder zwei Querstreifen vorhanden.

Gemäß einer Ausgestaltung ist die Vorrichtung zusammengefaltet, so daß benachbarte Längsstreifen aufeinanderliegen und Querflügel zumindest teilweise in die Längsstreifen hineingefaltet sind, mit denen sie verbunden sind. Dies ermöglicht eine platzsparende Lagerung und einen leichten Transport sowie eine vorteilhafte Bereitstellung für das Einsetzen in eine Umverpackung.

Gemäß einer Ausgestaltung ist die Vorrichtung aufgerichtet, so daß die Querflügel und gegebenenfalls der mindestens eine Querstreifen quer zu den Längsstreifen angeordnet sind. In dieser Konfiguration ist die Vorrichtung für die Aufnahme von Behältern bereit.

Grundsätzlich kann die Vorrichtung eine beliebige Anzahl Gefache umgrenzen. Gemäß einer Ausgestaltung umgrenzt sie im Hinblick auf verbreitete Verpackungsgrößen sechs, neun, zwölf, sechzehn, achtzehn, zwanzig oder vierundzwanzig Gefache.

Grundsätzlich kommen verschiedene Materialien für die Vorrichtung in Betracht, z.B. ein Kunststoff oder Wellpappe. Gemäß einer Ausgestaltung ist die Vorrichtung aus Karton.

Ferner wird die Aufgabe durch einen Zuschnitt mit den Merkmalen des Anspruches 23 gelöst. Vorteilhafte Ausgestaltungen des Zuschnittes sind in Unteransprüchen angegeben.

Erfindungsgemäß umfaßt ein Zuschnitt zum Bilden einer Vorrichtung der vorerwähnten Art einen Streifen aus einem faltbaren Flachmaterial, der mindestens zwei senkrecht zu seiner Längsrichtung gerichtete erste und/oder zweite Faltlinien aufweist, die selber und/oder deren gedachte Fortsetzungen jeweils einen Längsstreifen auf einer Seite und einen Querstreifen auf beiden Seiten begrenzen, der in jedem Längsstreifen mindestens eine senkrecht zur Längsrichtung erstreckte erste Faltlinie aufweist, von deren Enden eine einen Querflügel begrenzende Ausstanzung ausgeht, wobei Querflügel benachbarter Längsstreifen, deren erste Faltlinien denselben Abstand von dem Querstreifen haben, in Längsrichtung des Streifens um Abstände von ihren ersten Faltlinien wegerstreckt sind, deren Summe die Breite des benachbarten Querstreifens überschreitet, wobei die den Querstreifen oder einen Abschnitt des Querstreifens begrenzenden ersten Faltlinien unterbrochen sind, von den äußeren Enden der erste Faltlinien Querflügel in den Längsstreifen begrenzende Ausstanzungen ausgehen, welche Querflügel zwischen den inneren Enden der erste Faltlinien mit dem Querstreifen oder einem Abschnitt des Querstreifens verbunden sind.

Gemäß einer Ausgestaltung ist der Querstreifen oder mindestens ein Abschnitt des Querstreifens über die zweiten Faltlinien mit den Längsstreifen verbunden. Erfindungsgemäß sind die den Querstreifen begrenzenden ersten Faltlinien unterbrochen, gehen von den äußeren Enden der ersten Faltlinien Querflügel in den Längsstreifen begrenzende Ausstanzungen aus, welche Querflügel zwischen den inneren Enden der ersten Faltlinien mit dem Querstreifen oder einem Abschnitt des Querstreifens verbunden sind.

Der erfindungsgemäße Zuschnitt ist vorteilhaft einteilig ausgebildet, kann aber auch aus mehreren Teilen gebildet sein. Er ist in einem einfachen Stanzprozeß aus einem Bahnmaterial oder Bogenmaterial herstellbar. Für die Herstellung der Verpackung aus dem Zuschnitt müssen lediglich die Querflügel in den Überlappungsbereichen miteinander verbunden werden, wofür z.B. Steckverbindungen oder Klebeverbindungen hergestellt werden können. Die Faltlinien sind z.B. als unterbrochene Stanzlinien, Ritzlinien oder Rillinien ausgebildet.

Gemäß einer Ausgestaltung sind mindestens zwei Querflügel über eine unterbrochene erste Faltlinie an einen Längsstreifen angelenkt, wobei ein Querflügel von einer Stanzlinie begrenzt ist, die von den äußeren Enden der unterbrochenen ersten Faltlinie ausgeht und ein weiterer Querflügel von einer weiteren Stanzlinie begrenzt ist, der von den inneren Enden derselben unterbrochenen ersten Faltlinie ausgeht und auf der anderen Seite der unterbrochenen ersten Faltlinie erstreckt ist. Auf vorstehende Weise ist der Längsstreifen mit Querflügeln ausgeführt, die auf verschiedene Seiten des Längsstreifens klappbar sind.

Gemäß einer weiteren Ausgestaltung weisen in zumindest einem Längsstreifen benachbarte Querflügel mindestens eine in Längsrichtung vorstehende Zunge oder Lasche oder anderen Vorsprung und eine diese aufnehmende Ausstanzung auf. Die Lasche oder der andere Vorsprung bildet einen Teil eines Überlappungsbereiches, der mit einem Querflügel eines benachbarten Längsstreifens verbindbar ist. Bei diesem Zuschnitt wird der Überlappungsbereich mit besonders geringem Aufwand ermöglicht.

Gemäß einer Ausgestaltung sind die ersten und/oder zweiten Faltlinien, die einen Querstreifen begrenzen, unterbrochene Faltlinien, von deren inneren und/oder äußeren Enden Ausstanzungen ausgehen, die einen vorspringenden Endbereich der Längsstreifen begrenzen. Bei dieser Ausgestaltung wird der vorspringende Endbereich vorteilhaft aus dem Querstreifen gewonnen. Gemäß einer Ausgestaltung haben die ersten und/oder zweiten Faltlinien, die einen Querstreifen oder einen Abschnitt des Querstreifens begrenzen, einen unterbrochenen Zentralbereich, von dessen inneren Enden ein Abschnitt des Querstreifens ausgeht, und von dessen äußeren Enden Ausstanzungen ausgehen, welche in den Längsstreifen Querflügel begrenzen. Bei diesem Zuschnitt sind Querflügel in Fortsetzung des Querstreifens vorteilhaft aus den benachbarten Längsstreifen herausfaltbar.

Für die Materialwahl des Zuschnittes gilt das oben für die Vorrichtung Gesagte. Gemäß einer bevorzugten Ausgestaltung besteht der Zuschnitt aus Karton.

Ferner bezieht sich die Erfindung auf eine Verpackung mit einer Umverpackung aus faltbarem Flachmaterial enthaltend mindestens eine Vorrichtung der vorerwähnten Art.

Gemäß einer Ausgestaltung ist die Umverpackung im wesentlichen quaderförmig. Einbezogen sind Ausführungen der Umverpackung, die in Anpassung an den Oberbereich der Flaschen sich im Oberbereich in mindestens einer Vertikalebene nach oben hin verjüngen.

Gemäß einer Ausgestaltung ist die Vorrichtung über endseitige Laschen an Längsstreifen und/oder an Querflügeln mit der Umverpackung verbunden. Hierdurch wird eine unverrückbare Positionierung der Vorrichtung in der Umverpackung in sämtlichen Richtungen erreicht, insbesondere auch in Vertikalrichtung.

Die Laschen können sich z.B. nur an den Innenseiten der Umverpackung abstützen. Sie können aber auch eine Steckverbindung mit der Umverpackung aufweisen. Gemäß einer Ausgestaltung sind die Laschen über Verklebungen mit der Umverpackung verbunden.

Gemäß einer Ausgestaltung sind die Seitenwände der Umverpackung durch Faltlinien miteinander verbunden und ist die Umverpackung zu einer flachliegenden Hülle gefaltet, in der die zusammengefaltete Vorrichtung angeordnet ist. Auf diese Weise kann die Umverpackung mit der enthaltenen, Gefache bildenden Vorrichtung an den Anwender geliefert werden, der die Verpackung aufrichtet und Behälter einpackt.

Es ist eine platzsparende Lagerung und Transport in Stapeln möglich. Auch der maschinelle Abzug aus dem Stapel kann maschinell mit hoher Geschwindigkeit erfolgen. Der Boden der Umverpackung ist z.B. mit einer längsgerichteten Bodenfalte versehen, so daß sich der Boden automatisch aufrichtet, wenn die Verpackung aufgerichtet wird. Es ist aber auch möglich, einen Steckboden oder einen in dem Verpackungsprozeß noch zu schließenden Boden mit mehreren Bodenklappen zu verwenden. Entsprechendes gilt für den Deckel, der allerdings beim Verpackungsprozeß erst nach dem Einsetzen der Behälter geschlossen werden kann.

Gemäß einer Ausgestaltung sind die Umverpackung und die Vorrichtung aufgerichtet.

Gemäß einer weiteren Ausgestaltung besteht die Umverpackung aus Karton. Es kommen auch andere Materialien in Betracht, insbesondere Wellpappe. Grundsätzlich sind auch andere faltbare Flachmaterialien möglich, wie Kunststoff.

Gemäß einer weiteren Ausgestaltung sind in die von der Vorrichtung gebildeten Gefache Behälter eingesetzt. Gemäß einer weiteren Ausgestaltung sind die Behälter Flaschen.

Nachfolgend wird die Erfindung anhand der anliegenden Zeichnungen von Ausführungsbeispielen näher erläutert. In den Zeichnungen zeigen:
- Fig. 1: einen Zuschnitt für eine Vorrichtung für zwölf Flaschen flach ausgebreitet in der Draufsicht;
- Fig. 2: Vorrichtung gebildet aus dem Zuschnitt von Fig. 1 in einer Perspektivansicht schräg von oben und von der Seite;
- Fig.3: einen weiteren Zuschnitt für eine Vorrichtung für zwölf Flaschen flach ausgebreitet in der Draufsicht;
- Fig. 4: eine Vorrichtung gebildet aus dem Zuschnitt von Fig. 3 in einer Perspektivansicht schräg von oben und von der Seite;
- Fig. 5: einen Zuschnitt für eine Vorrichtung für vierundzwanzig Flaschen flach ausgebreitet in der Draufsicht;
- Fig. 6: eine Vorrichtung gebildet aus dem Zuschnitt von Fig. 5 in einer Perspektivansicht schräg von oben und von der Seite;
- Fig. 7: die Vorrichtung gemäß Fig. 6 in einer Umverpackung;
- Fig. 8: einen weiteren Zuschnitt für eine Vorrichtung für vierundzwanzig Flaschen flach ausgebreitet in der Draufsicht;
- Fig. 9: einen weiteren Zuschnitt für eine Vorrichtung für 24 Flaschen flach ausgebreitet in der Draufsicht;
- Fig. 10: Vorrichtung gebildet aus dem Zuschnitt von Fig. 9 in einer Perspektivansicht schräg von oben und von der Seite;
- Fig. 11: einen weiteren Zuschnitt für eine Vorrichtung für 24 Flaschen flach ausgebreitet in der Draufsicht;
- Fig. 12: eine Vorrichtung gebildet aus dem Zuschnitt Fig. 11 in einer Perspektivansicht schräg von oben und von der Seite.

Bei der nachfolgenden Beschreibung verschiedener Ausführungsbeispiele sind einander entsprechende Elemente der Konstruktion durch dieselbe Bezugsziffer bezeichnet. Auf das jeweilige Ausführungsbeispiel wird durch einen der Bezugsziffer nachgestellten Punkt und eine darauf folgende Ziffer hingewiesen, die das jeweilige Ausführungsbeispiel bezeichnet.

Gegebenenfalls sind Elemente, die bei einer Konstruktion wiederholt vorkommen, durch einen Anstrich gekennzeichnet.

Der Zuschnitt 1.1 von Fig. 1 ist aus einem Streifen 2.1 aus Karton gebildet. Er weist in der Nähe seiner Quermittelachse zwei unterbrochene, parallele erste Faltlinien 103.1, 104.1 und zweite Faltlinien 3.1, 4.1 auf.

Außerhalb der ersten und zweiten Faltlinien 103.1, 104,1, 3.1 und 4.1 sind Längsstreifen 5.1 und 6.1 vorhanden. Zwischen den Faltlinien 103.1, 104.1, 3.1 und 4.1 sind Abschnitte eines Querstreifens 7.1 angeordnet.

Die zweiten Faltlinien 3.1 und 4.1 haben äußere, d.h. von den Längsseitenrändern des Streifens 2.1 ausgehende Abschnitte, von deren inneren Enden Ausstanzungen 8.1, 9.1 ausgehen. Die Ausstanzungen 8.1, 9.1 erstrecken sich jeweils etwa bis zur Quermittelachse des Streifens 2.1, dann ein Stück die Quermittelachse entlang zur Längsmittelachse hin und verlaufen dann jeweils parallel zur Längsmittelachse des Streifens 2.1 zu den ersten Faltlinien 103.1, 104.1 zurück, wobei sie auf die inneren Enden der ersten Faltlinien 103.1 und 104.1 treffen. Die Ausstanzungen 8.1 und 9.1 umgrenzen somit vorspringende Endbereiche 10.1 und 11.1 der Längsstreifen 5.1 und 6.1.

Der mittlere, streifenförmige Abschnitt des Querstreifens 7.1 ist beidseits über Unterbrechungen der ersten Faltlinien 103.1 und 104.1 mit Querflügeln 12.1, 13.1 verbunden. Die Querflügel 12.1, 13.1 sind innerhalb der Längsstreifen 5.1 und 6.1 durch Ausstanzungen 14.1, 15.1 abgegrenzt, welche die äußeren Enden der ersten Faltlinien 103.1 und 104.1 miteinander verbinden. Die Ausstanzungen 14.1, 15.1 sind jeweils im wesentlichen trapezförmig, wobei die schmalere Parallelseite mit dem streifenförmigen Mittelabschnitt des Querstreifens 7.1 verbunden ist.

In den Längsstreifen 5.1 und 6.1 sind jeweils zwei weitere unterbrochene erste Faltlinien 16.1, 17.1, 18.1, 19.1 vorhanden. Die weiteren ersten Faltlinien 16.1, 17.1, 18.1, 19.1 sind parallel zu den ersten Faltlinien 103.1, 104.1 und den zweiten Faltlinien 3.1, 4.1.

Die inneren Enden der ersten Faltlinien 16.1, 17.1 sind durch Ausstanzungen 20.1, 21.1 jeweils miteinander verbunden, wobei jede Ausstanzung 20.1, 21.1 einen im wesentlichen trapezförmigen Querflügel 22.1, 23.1 begrenzt. Die Querflügel 22.1, 23.1 sind mit ihren schmalen Parallelseiten mit den ersten Faltlinien 16.1, 17.1 verbunden. Die breiten Parallelseiten sind den Querflügeln 12.1, 13.1 zugewandt. Der Querflügel 23.1 hat eine von der ersten Faltlinie 17.1 weg gerichtete Lasche 24.1, die durch eine Ausstanzung 25.1 in der Basis des Querflügels 13.1 begrenzt ist.

Die Querflügel 22.1, 23.1 sind durch die Unterbrechung der ersten Faltlinien 16.1, 17.1 mit weiteren Querflügeln 26.1, 27.1 verbunden, die auf den anderen Seiten der ersten Faltlinien 16.1, 17.1 angeordnet sind. Die weiteren Querflügel 26.1, 27.1 sind ebenfalls durch trapezförmige Ausstanzungen 28.1, 29.1 begrenzt, die ihre breite Parallelseite an den ersten Faltlinien 16.1, 17.1 haben. Die Ausstanzungen 28.1, 29.1 verbinden jeweils die äußeren Enden der Abschnitte der ersten Faltlinie 16.1, 17.1.

Von den äußeren Enden der ersten Faltlinien 18.1, 19.1 gehen Ausstanzungen 30.1, 31.1 aus, die Querflügel 32.1, 33.1 begrenzen. Die Querflügel 32.1, 33.1 sind trapezförmig, wobei ihre breiten Parallelseiten in die ersten Faltlinien 18.1, 19.1 fallen. Ihre schmalen Parallelseiten stoßen an die schmalen Parallelseiten der weiteren Querflügel 26.1, 27.1 an. Dabei hat der Querflügel 33.1 eine von der weiteren Faltlinie 19.1 weg weisende, im wesentlichen rechteckige Lasche 34.1, die durch eine Ausstanzung 35.1 in dem weiteren Querflügel 27.1 begrenzt ist.

Schließlich sind die Querflügel 32.1, 33.1 durch die Unterbrechungen der ersten Faltlinien 18.1, 19.1 hindurch mit weiteren Querflügeln 36.1, 37.1 verbunden, die auf den anderen Seiten der ersten Faltlinien 18.1, 19.1 angeordnet sind. Die weiteren Querflügel 36.1, 37.1 sind ebenfalls trapezförmig, wobei die schmalen Parallelseiten in die weiteren Faltlinien 18.1, 19.1 fallen. Sie sind durch Ausstanzungen 38.1, 39.1 begrenzt, die von den inneren Enden der Abschnitte der ersten Faltlinien 18.1, 19.1 ausgehen.

Zur Bildung einer Vorrichtung zum Bilden von Gefachen wird der Längsstreifen 2.1 um die Faltlinie 3.1 gegen den Querstreifen 7.1 und den Längsstreifen 6.1 gefaltet. Dabei werden die Innenseiten der Laschen 24.1 und 34.1 mit den auf sie treffenden Innenseiten der Querflügel 26.1 und 36.1 verklebt.

Gemäß Fig. 2 ist die Vorrichtung dem vorbeschriebenen, flach zusammenliegenden Zustand aufgefaltet, indem der Querstreifen 7.1 um die Faltlinie 4.1 senkrecht zum Längsstreifen 6.1 geschwenkt ist. Hierbei schwenken automatisch sämtliche Querflügel 12.1, 22.1, 26.1, 32.1, 36.1 in eine Ausrichtung senkrecht zum Längsstreifen 5.1. Ferner schwenken hierbei automatisch die Querflügel 13.1, 23.1, 27.1, 33.1 und 37.1 quer zum Längsstreifen 6.1.

Die Vorrichtung wird in dieser Konfiguration in einer nicht gezeigten Umverpackung angeordnet.

Zwischen den Längsstreifen 5.1 und 6.1 sind durch den Querstreifen 7.1 sowie die nach innen geschwenkten Querflügel 26.1, 23.1 und 36.1 und 33.1 Gefache abgegrenzt. An dem Ende, an dem die Längsstreifen 5.1, 6.1 nicht durch Querstreifen miteinander verbunden sind, ist ein weiteres Gefach zusätzlich durch eine Wand der nicht gezeigten Umverpackung abgegrenzt: Ebenso sind an den beiden Außenseiten der Längsstreifen 5.1 und 6.1 Gefache zwischen den Längsstreifen 5.1 und 6.1, den nach außen vorstehenden Querflügeln 12.1, 22.1, 32.1 sowie 13.1, 27.1 und 37.1 und den Wänden der Umverpackung abgegrenzt. An dem Ende der Vorrichtung, die den Querstreifen 7.1 aufweist, sind zwischen den Querstreifen 7.1 und den Endabschnitten 10.1 und 11.1 sowie der Wand der Umverpackung ein weiteres Gefach abgegrenzt.

Ferner ist zwischen den Wänden der Umverpackung und dem Endabschnitt 10.1 sowie dem Querflügel 12.1 bzw. dem Endabschnitt 11.1 und der Querflügel 13.1 jeweils ein Gefach abgegrenzt.

Die Vorrichtung bildet somit gemeinsam mit einer diese aufnehmenden Umverpackung zwölf Gefache.

Der Zuschnitt 1.2 von Fig. 3 unterscheidet sich von dem Zuschnitt 1.1 von Fig. 1 durch den Verlauf der Ausstanzungen, welche den Querstreifen 7.2 sowie die Querflügel 12.2, 13.2, 22.2, 23.2, 26.2, 27.2, 32.2, 33.2 und 36.2, 37.2 begrenzen. Hierdurch wird bei der Vorrichtung gemäß Fig. 4 erreicht, daß die Längsstreifen 5.2 und 6.2 und die endständigen Querflügel 12.2, 13.2 sowie 36.2, 33.2 etwa um den Durchmesser einer Flasche nach außen vorstehen. In diesen Bereichen stützt sich die Vorrichtung an der Innenseite einer nicht gezeigten Umverpackung ab. Hierdurch ist sichergestellt, daß die Vorrichtung so positioniert ist, daß die Flaschen ohne weiteres in die Gefache eingesetzt werden können.

Fig. 5 zeigt einen Zuschnitt 1.3, der sich von dem Zuschnitt 1.1 gemäß Fig. 1 dadurch unterscheidet, daß in dem Längsstreifen 5.3 die Anordnung der Querflügel 22.3, 26.3 zweimal vorhanden ist und in dem Längsstreifen 6.3 die Anordnung der Querflügel 23.3, 27.3 ebenfalls doppelt vorhanden ist. Im Längsstreifen 6.3 ist zusätzlich eine Anordnung aus zwei Querflügeln 40.3., 41.3 vorhanden, die um eine weitere, unterbrochene erste Faltlinie 42.3 faltbar sind.

Auf der anderen Seite des Längsstreifens 5.3 befinden sich mehrfach unterbrochene zweite Faltlinien 3.3', 4.3', die einen Querstreifen 7.3' seitlich begrenzen. Der Querstreifen 7.3' hat einen Querflügel 12.3', der aus dem Längsstreifen 5.3 herausgestanzt ist.

Auf der anderen Seite des Mittelabschnittes 7.3' ist der Längsstreifen 6.3' spiegelbildlich zum Längsstreifen 6.3 ausgebildet.

Zum Vorkleben wird die Innenseite des Längsstreifens 5.3 gegen die Innenseite des Längsstreifens 6.3 geklappt und werden die Laschen 24.3, 34.3, 43.3 mit den dagegen geklappten Querflügeln verklebt. Anschließend wird die Außenseite des Längsstreifens 6.3' gegen die Außenseite des Längsstreifens 5.3 geklappt und werden die Laschen 24.3', 34.3', 43.3' mit den an ihnen anliegenden Querflügeln verklebt.

Die Vorrichtung wird danach durch Drücken gegen die Enden der Längsstreifen 6.3, 6.3', die nicht mit Querstreifen verbunden sind, aufrichtbar, wie in Fig. 6 gezeigt.

Gemäß Fig. 7 grenzt die Vorrichtung 1.3 in einer quaderförmigen Umverpackung 44 insgesamt vierundzwanzig Gefache ab. Dabei wird sie von den Endbereichen der Längsstege 6.3', 6.3 und den benachbarten Querflügeln 41.3, 41.3' an Innenwänden der Umverpackung abgestützt.

Der Zuschnitt von Fig. 8 unterscheidet sich von dem gemäß Fig. 5 im Detail durch den Verlauf der Schnittlinien, welche die Querstreifen 7.4, 7.4' und die Querflügel in den Längsstreifen 5.4, 6.4 und 6.4' begrenzen. Hierdurch wird erreicht, daß Endbereiche der Längsstreifen 5.4, 6.4 und 6.4' sowie einige der Querflügel um etwa einen Behälterdurchmesser nach außen vorstehen, so daß stets eine korrekte Abstützung in einer Umverpackung gegeben ist.

Die Zuschnitte gemäß Fig. 9 und 11 unterscheiden sich von den vorbeschriebenen insbesondere dadurch, daß zwischen den Längsstreifen 6.5, 6.5', 5.5, 6.6, 6.6', 5.6 Querstreifen 7.5, 7.5', 7.6, 7.6' angeordnet sind, welche einteilig mit Querflügeln 12.5, 12.5', 13.5, 13.5', 12.6, 12.6', 13.6, 13.6' verbunden sind, die wiederum über erste Faltlinien 103.5, 103.5', 104.5, 104.5', 103.6, 103.6', 104.6, 104.6' an die Längsstreifen angelenkt sind. Dabei befinden sich die Verbindungen der Querstreifen mit den Querflügeln im Bereich zentraler Unterbrechungen der ersten Faltlinien 103.5, 103.5', 104.5, 104.5', 103.6, 103.6', 104.6, 104.6'.

Ferner weisen diese Zuschnitte an den Enden der Längsstreifen 6.5, 6.5', 6.6, 6.6', denen keine Querstreifen 7.5, 7.5', 7.6, 7.6' zugeordnet sind, äußere. Querflügel 41.5, 41.5', 41.6, 41.6' auf, die in Ausstanzungen der Längsstreifen angeordnet sind, die einen Spalt 44.5, 44.5', 44.6, 44.6' zu den äußeren Enden dieser Querflügel aufweisen. Diese Spalte 44.5, 44.5', 44.6, 44.6' erleichtern das Auffalten der Querflügel 41.5, 41.5', 41.6, 41.6'.

Bei der Ausführung von Fig. 9 und 10 sind die besagten äußeren Querflügel 41.5, 41.5' nach außen etwa trapezförmig. Bei der Ausführung von Fig. 11 und 12 sind die äußeren Querflügel 41.6, 41.6' an den äußeren Enden geradlinig.

Die aus dem Zuschnitt 1.5 von Fig. 9 hergestellte Vorrichtung ist in Fig. 10 gezeigt. Aufgrund der Gestaltung der äußeren Querflügel 41.5, 41.5' begünstigt die Vorrichtung das Einsetzen in einen Umkarton im ungefüllten Zustand. Die Vorrichtung wird von den äußeren Querflügeln 41.5, 41.5' in der aufgerichteten Stellung im Umkarton gehalten.

Die aus dem Zuschnitt 1.6 gemäß Fig. 11 gebildete Vorrichtung ist in Fig. 12 gezeigt. Die Flaschen werden bevorzugt vor dem Einsetzen der Vorrichtung in einen Umkarton in den Gefachen positioniert. Die weniger großen äußeren Querflügel 44.6, 44.6' erleichtern das Einsetzen in einen Umkarton.

## Patentansprüche

1. Vorrichtung aus faltbarem Flachmaterial zum Bilden von Gefachen für die Aufnahme von Behältern mit
- mindestens zwei parallelen Längsstreifen (5, 6)
- mindestens zwei über erste Faltlinien (16, 17, 18, 19) mit den Längsstreifen verbundenen Querflügeln (22, 23, 26, 27, 32, 33, 36, 37), wobei mit benachbarten Längsstreifen (5, 6) verbundene Querflügel in Überlappungsbereichen (24, 34) miteinander verbunden sind und
- mindestens einem über zweite Faltlinien (3, 4) mit zwei benachbarten Längsstreifen verbundenen Querstreifen (7), **dadurch gekennzeichnet,**
**dass** der Querstreifen (7) zumindest einen Abschnitt aufweist, der in einer Unterbrechung weiterer erster und/oder der zweiten Faltlinie (103, 104; 3,4) mit einem Querflügel (12, 13) verbunden ist.

2. Vorrichtung nach Anspruch 1 mit mindestens einem über Querflügel (12, 13) und erste Faltlinien (103, 104) mit zwei benachbarten Längsstreifen verbundenen Querstreifen (7) oder Abschnitt eines Querstreifens (7).

3. Vorrichtung nach Anspruch 1 oder 2, bei der mindestens ein Querflügel (22) in einer Unterbrechung der ersten Faltlinie (16) mit einem weiteren Querflügel (26) verbunden ist.

4. Vorrichtung nach einem der Ansprüche 1 bis 3, bei der mindestens ein Querflügel (22) aus einem Längsstreifen (5) herausgestanzt ist.

5. Vorrichtung nach einem der Ansprüche 1 bis 4, bei der mindestens ein Überlappungsbereich mindestens eine Zunge, Lasche (24, 34) oder einen anderen Vorsprung aufweist, die von einem Querflügel (23, 33) vorsteht.

6. Vorrichtung nach Anspruch 5, bei der dem Vorsprung eine komplementäre Ausstanzung (25, 35) eines Querflügels (13, 27) zugeordnet ist, der dem den Vorsprung tragenden Querflügel (23, 33) in demselben Längsstreifen (6) benachbart ist.

7. Vorrichtung nach einem der Ansprüche 1 bis 6, bei der die Querflügel (23, 33, 26, 36) über Verklebungen miteinander verbunden sind.

8. Vorrichtung nach einem der Ansprüche 1 bis 7, bei der die Längsstreifen (5, 6) jeweils mehrere Querflügel (22, 23, 26, 27, 32, 33, 36, 37) aufweisen.

9. Vorrichtung nach einem der Ansprüche 2 bis 8, bei der der Querstreifen (7) oder Abschnitt des Querstreifens (7) einteilig mit mindestens einem Querflügel (12, 13) verbunden ist.

10. Vorrichtung nach einem der Ansprüche 1 bis 9, bei der mindestens ein Längsstreifen (5, 6) mindestens einen Endbereich (10, 11) aufweist, der von der zweiten Faltlinie (3, 4) eines benachbarten Querstreifens (7) oder von der ersten Faltlinie eines benachbarten Querflügels vorsteht.

11. Vorrichtung nach Anspruch 10, bei der der Endbereich (10, 11) von der zweiten Faltlinie (3, 4) oder der ersten Faltlinie um einen dem Durchmesser eines Behälters entsprechenden Abstand vorsteht.

12. Vorrichtung nach Anspruch 11, bei der die beiden äußeren Längsstreifen (5, 6) jeweils mindestens einen um einen Abstand entsprechend dem Durchmesser eines Behälters vorstehenden Endbereich (10, 11) aufweisen.

13. Vorrichtung nach Anspruch 11 oder 12, bei der die vorstehenden Endbereiche (10, 11) der äußeren Längsstreifen (5, 6) einander diagonal gegenüberliegen.

14. Vorrichtung nach einem der Ansprüche 1 bis 13, bei der mindestens ein Querflügel (22, 23, 26, 27, 32, 33, 36, 37), der mit einem außen angeordneten Längsstreifen (5, 6) verbunden ist, einen maximalen Überstand über die den Querflügel mit dem Längsstreifen verbindende erste Faltlinie aufweist, der dem Durchmesser eines Behälters entspricht.

15. Vorrichtung nach Anspruch 14, bei der die äußeren Längsstreifen (5, 6) jeweils mindestens zwei Querflügel mit einem entsprechenden Überstand aufweisen.

16. Vorrichtung nach Anspruch 14 oder 15, bei der der äußere Längsstreifen (5, 6) zwei Querflügel mit einem entsprechenden Überstand in der Höhe zweier diagonal sich gegenüberliegender Endbereiche haben.

17. Vorrichtung nach einem der Ansprüche 1 bis 16, die zwei oder drei Längsstreifen (5, 6) hat.

18. Vorrichtung nach einem der Ansprüche 1 bis 17, die einen oder zwei Querstreifen (7) hat.

19. Vorrichtung nach einem der Ansprüche 1 bis 18, die zusammengefaltet ist, so daß benachbarte Längsstreifen (5, 6) aufeinanderliegen und die Querflügel (22, 23, 26, 27, 32, 33, 36, 37) zumindest teilweise in die Längsstreifen (5, 6) hineingefaltet sind, mit denen sie verbunden sind.

20. Vorrichtung nach einem der Ansprüche 1 bis 19, die aufgerichtet ist, so daß die Querstreifen (7) und die Querflügel (22, 23, 26, 27, 32, 33, 36, 37) quer zu den Längsstreifen (5, 6) angeordnet sind.

21. Vorrichtung nach einem der Ansprüche 1 bis 20, die sechs, neun, zwölf, sechzehn, achtzehn, zwanzig oder vierundzwanzig Gefache umgrenzt.

22. Vorrichtung nach einem der Ansprüche 1 bis 21 aus Karton.

23. Zuschnitt zum Bilden einer Vorrichtung nach einem der Ansprüche 1 bis 22 mit einem Streifen (2) aus einem faltbaren Flachmaterial, der mindestens zwei senkrecht zu seiner Längsrichtung gerichtete erste und/oder zweite Faltlinien (103, 104, 3, 4) aufweist, die selber und/oder deren gedachte Fortsetzungen jeweils einen Längsstreifen (5, 6) auf einer Seite und einen Querstreifen (7) auf beiden Seiten begrenzen, der in jedem Längsstreifen (5, 6) mindestens eine senkrecht zur Längsrichtung erstreckte erste Faltlinie (16, 17, 18, 19) aufweist, von deren Enden eine einen Querflügel (22, 23, 26, 27, 32, 33, 36, 37) begrenzende Ausstanzung ausgeht, wobei Querflügel benachbarter Längsstreifen, deren erste Faltlinien denselben Abstand von dem Querstreifen haben, in Längsrichtung des Streifens um Abstände von ihren ersten Faltlinien weg erstreckt sind, deren Summe die Breite des benachbarten Querstreifens (7) überschreitet, **dadurch gekennzeichnet,**
**dass** bei dem Zuschnitt die den Querstreifen (7) oder einen Abschnitt des Querstreifens (7) begrenzenden ersten Faltlinien (103, 104) unterbrochen sind, von den äußeren Enden der ersten Faltlinien (103, 104) Querflügel (12, 13) in den Längsstreifen (5, 6) begrenzende Ausstanzungen ausgehen, welche Querflügel zwischen den inneren Enden der ersten Faltlinien mit dem Querstreifen (7) oder einem Abschnitt des Querstreifens (7) verbunden sind.

24. Zuschnitt nach Anspruch 23, bei dem der Querstreifen (7) oder mindestens ein Abschnitt des Querstreifens (7) über die zweiten Faltlinien (3, 4) mit den Längsstreifen (5, 6) verbunden ist.

25. Zuschnitt nach Anspruch 23 oder 24, bei dem mindestens zwei Querflügel (22, 23, 26, 27, 32, 33, 36, 37) über eine unterbrochene erste Faltlinie (16, 17, 18, 19) an die Längsstreifen (5, 6) angelenkt sind, wobei ein Querflügel von einer Stanzlinie begrenzt ist, die von den äußeren Enden der unterbrochenen ersten Faltlinie ausgeht und ein weiterer Querflügel von einer ersten Stanzlinie begrenzt ist, die von den inneren Enden derselben unterbrochenen ersten Faltlinie ausgeht und auf der anderen Seite der unterbrochenen ersten Faltlinie erstreckt ist.

26. Zuschnitt nach einem der Ansprüche 23 bis 25, bei der in zumindest einem Längsstreifen (5, 6) benachbarte Querflügel (23, 33) mindestens eine in Längsrichtung vorstehende Zunge, Lasche oder anderen Vorsprung (24, 34) und eine diese aufnehmende Ausstanzung (25, 35) aufweisen.

27. Zuschnitt nach einem der Ansprüche 23 bis 26, bei dem die ersten und/oder zweiten Faltlinien (103, 104, 3, 4), die einen Querstreifen (7) oder einen Abschnitt des Querstreifens (7) begrenzen, unterbrochene Faltlinien sind, von deren inneren und/oder äußeren Enden Ausstanzungen ausgehen, die einen vorspringenden Endbereich der Längsstreifen begrenzen.

28. Zuschnitt nach einem der Ansprüche 23 bis 27 aus Karton.

29. Verpackung mit einer Umverpackung aus faltbarem Flachmaterial enthaltend mindestens eine Vorrichtung (1) nach einem der Ansprüche 1 bis 22.

30. Verpackung nach Anspruch 29, bei der die Umverpackung (44) im wesentlichen quaderförmig ist.

31. Verpackung nach Anspruch 30, bei der die Vorrichtung (1) über endseitige Laschen an Längsstreifen und/oder an Querflügeln mit der Umverpackung (44) verbunden ist.

32. Verpackung nach Anspruch 31, bei der die Laschen über Verklebungen mit der Umverpackung (44) verbunden sind.

33. Verpackung nach einem der Ansprüche 29 bis 32, bei der die Seitenwände der Umverpackung (44) durch Faltlinien miteinander verbunden sind und die Umverpackung zu einer flachliegenden Hülle gefaltet ist, in der die zusammengefaltete Vorrichtung (1) angeordnet ist.

34. Verpackung nach einem der Ansprüche 29 bis 33, bei der die Umverpackung (44) und die Vorrichtung (1) aufgerichtet sind.

35. Verpackung nach einem der Ansprüche 29 bis 34, bei der die Umverpackung (44) aus Karton besteht.

36. Verpackung nach einem der Ansprüche 29 bis 35, enthaltend Behälter, die in die von der Vorrichtung (1) gebildeten Gefache eingesetzt sind.

37. Verpackung nach Anspruch 36, bei der die Behälter Flaschen sind.

## Claims

1. Device made from foldable planar material for forming compartments for receiving containers, comprising
- at least two parallel longitudinal strips (5, 6),
- at least two transverse ribs (22, 23, 26, 27, 32, 33, 36, 37) joined via first fold lines (16, 17, 18, 19) to the longitudinal strips, transverse ribs joined to adjacent longitudinal strips (5, 6) being joined together in overlapping regions (24, 34) and
- at least one transverse strip (7) joined via two fold lines (3, 4) to two adjacent longitudinal strips, **characterized in that**
the transverse strip (7) comprises at least one portion which is joined in an interruption of further first and/or the second fold line (103, 104; 3, 4) to a transverse rib (12, 13).

2. Device according to Claim 1, comprising at least one transverse strip (7) or a portion of a transverse strip (7) joined via transverse ribs (12, 13) and first fold lines (103, 104) to two adjacent longitudinal strips.

3. Device according to Claim 1 or 2, in which at least one transverse rib (22) is joined in an interruption of the first fold line (16) to a further transverse rib (26).

4. Device according to one of Claims 1 to 3, in which at least one transverse rib (22) is stamped out from a longitudinal strip (5).

5. Device according to one of Claims 1 to 4, in which at least one overlapping region comprises at least one tongue, tab (24, 34) or a further projection which projects from a transverse rib (23, 33).

6. Device according to Claim 5, in which a complementary stamped-out portion (25, 35) of a transverse rib (13, 27) is associated with the projection which is adjacent to the transverse rib (23, 33) bearing the projection in the same longitudinal strip (6).

7. Device according to one of Claims 1 to 6, in which the transverse ribs (23, 33, 26, 36) are joined together by bonding.

8. Device according to one of Claims 1 to 7, in which the longitudinal strips (5, 6) respectively comprise a plurality of transverse ribs (22, 23, 26, 27, 32, 33, 36, 37).

9. Device according to one of Claims 2 to 8, in which the transverse strip (7) or portion of the transverse strip (7) is joined integrally to at least one transverse rib (12, 13).

10. Device according to one of Claims I to 9, in which at least one longitudinal strip (5, 6) has at least one end region (10, 11) which projects from the second fold line (3, 4) of an adjacent transverse strip (7) or from the first fold line of an adjacent transverse rib.

11. Device according to Claim 10, in which the end region (10, 11) projects from the second fold line (3, 4) or the first fold line by a spacing corresponding to the diameter of a container.

12. Device according to Claim 11, in which the two outer longitudinal strips (5, 6) respectively comprise at least one end region (10, 11) projecting by a spacing corresponding to the diameter of a container.

13. Device according to Claim 11 or 12, in which the projecting end regions (10, 11) of the outer longitudinal strips (5, 6) diagonally oppose one another.

14. Device according to one of Claims 1 to 13, in which at least one transverse rib (22, 23, 26, 27, 32, 33, 36, 37) which is joined to an externally arranged longitudinal strip (5, 6), has a maximum overlap over the first fold line joining the transverse rib to the longitudinal strip which corresponds to the diameter of a container.

15. Device according to Claim 14, in which the outer longitudinal strips (5, 6) respectively comprise at least two transverse ribs with a corresponding overlap.

16. Device according to Claim 14 or 15, in which the outer longitudinal strips (5, 6) have two transverse ribs with a corresponding overlap, level with two diagonally opposing end regions.

17. Device according to one of Claims 1 to 16, which has two or three longitudinal strips (5, 6).

18. Device according to one of Claims 1 to 17, which has one or two transverse strips (7).

19. Device according to one of Claims I to 18 which is folded up so that adjacent longitudinal strips (5, 6) are located on top of one another and the transverse ribs (22, 23, 26, 27, 32, 33, 36, 37) are folded in at least partially into the longitudinal strips (5, 6) to which they are joined.

20. Device according to one of Claims 1 to 19, which is erected such that the transverse strips (7) and the transverse ribs (22, 23, 26, 27, 32, 33, 36, 37) arc arranged transversely to the longitudinal strips (5, 6).

21. Device according to one of Claims 1 to 20, which defines six, nine, twelve, sixteen, eighteen, twenty or twenty-four compartments.

22. Device according to one of Claims I to 21 made of cardboard.

23. Template for forming a device according to one of Claims 1 to 22 comprising a strip (2) made from a foldable planar material which has at least two first and/or second fold lines (103, 104, 3, 4) oriented perpendicular to its longitudinal direction, which themselves and/or the imaginary extensions thereof respectively define a longtudinal strip (5, 6) on one side and a transverse strip (7) on both sides, which in each longitudinal strip (5, 6) comprises at least one first fold line (16, 17, 18, 19) extending perpendicular to the longitudinal direction, a stamped-out portion defining a transverse rib (22, 23, 26, 27, 32, 33, 36, 37) extending from the ends thereof, transverse ribs of adjacent longitudinal strips of which the first fold lines have the same spacing from the transverse strip, being extended in the longitudinal direction of the strip by spacings from their first fold lines, the sum of which exceeding the width of the adjacent transverse strip (7), cahracterized in that
the first fold lines (103, 104) defining the transverse strip (7) or portion of the transverse strip (7) are interrupted, and stamped-out portions defining transverse ribs (12, 13) in the longitudinal strips (5, 6) extend from the outer ends of the first fold lines (103, 104), which transverse ribs are joined between the inner ends of the first fold lines to the transverse strip (7) or a portion of the transverse strip (7).

24. Template according to Claim 23, in which the transverse strip (7) or at least one portion of the transverse strip (7) is joined via the second fold lines (3, 4) to the longtudinal strips (5, 6).

25. Template according to Claim 23 or 24 in which at least two transverse ribs (22, 23, 26, 27, 32, 33, 36, 37) are articulated on the longitudinal strips (5, 6) via an interrupted first fold line (16, 17, 18, 19), a transverse rib being defined by a stamped line which extends from the outer ends of the interrupted first fold line and a further transverse rib being defined by a first stamped line which extends from the inner ends of the same interrupted first fold line and extends to the other side of the interrupted first fold line.

26. Template according to one of Claims 23 to 25 in which in at least one longitudinal strip (5, 6) adjacent transverse ribs (23, 33) have at least one tongue, tab or other projection (24, 34) projecting in the longitudinal direction and a stamped-out portion (25, 35) receiving said tongue, tab or other projection.

27. Template according to one of Claims 23 to 26, in which the first and/or second fold lines (103, 104, 3, 4), which define a transverse strip (7) or a portion of the transverse strip (7), are interrupted fold lines, stamped-out portions extending from the inner and/or outer ends thereof which define a projecting end region of the longitudinal strips.

28. Template according to one of Claims 23 to 27 made of cardboard.

29. Packaging comprising a packaging sleeve made from foldable planar material containing at least one device (1) according to one of Claims 1 to 22.

30. Packaging according to Claim 29, in which the packaging sleeve (44) is substantially cuboid.

31. Packaging according to Claim 30, in which the device (1) is joined via tabs on the end face on longitudinal strips and/or on transverse ribs to the packaging sleeve (44).

32. Packaging according to Claim 31, in which the tabs are joined to the packaging sleeve (44) via bonding.

33. Packaging according to one of Claims 29 to 32 in which the side walls of the packaging sleeve (44) are joined together by fold lines and the packaging sleeve is folded to form a sleeve which lies flat in which the folded up device (1) is arranged.

34. Packaging according to one of Claims 29 to 33, in which the packaging sleeve (44) and the device (1) are aligned.

35. Packaging according to one of Claims 29 to 34 in which the packaging sleeve (44) consists of cardboard.

36. Packaging according to one of Claims 29 to 35, containing containers which are inserted into the compartments formed by the device (1).

37. Packaging according to Claim 36 in which the containers are bottles.

## Revendications

1. Dispositif constitué d'un matériau plat repliable destiné à former des casiers de réception de récipients, avec
- au moins deux bandes longitudinales (5, 6) parallèles
- au moins deux ailes transversales (22, 23, 26, 27, 32, 33, 36, 37) raccordées aux bandes longitudinales par le biais de premières lignes de pliage (16, 17, 18, 19), des ailes transversales raccordées à des bandes longitudinales (5, 6) voisines étant raccordées entre elles dans des zones de chevauchement (24, 34) et
- au moins une bande transversale (7) raccordée à deux bandes longitudinales voisines par le biais de deuxièmes lignes de pliage (3, 4), **caractérisé en ce que**
la bande transversale (7) présente au moins un tronçon qui, dans une interruption d'autres premières lignes de pliage et/ou de la deuxième ligne de pliage (103, 104 ; 3, 4), est raccordé à une aile transversale (12, 13).

2. Dispositif selon la revendication 1, avec au moins une bande transversale (7) raccordée à deux bandes longitudinales voisines par le biais d'ailes transversales (12, 13) et de premières lignes de pliage (103, 104) ou un tronçon d'une bande transversale (7).

3. Dispositif selon la revendication 1 ou la revendication 2, dans lequel au moins une aile transversale (22) est, dans une interruption de la première ligne de pliage (16), raccordée à une autre aile transversale (26).

4. Dispositif selon une des revendications 1 à 3, dans lequel au moins une aile transversale (22) est découpée à partir d'une bande longitudinale (5).

5. Dispositif selon une des revendications 1 à 4, dans lequel au moins une zone de chevauchement présente au moins une languette, une attache (24, 34) ou une autre saillie qui dépasse d'une aile transversale (23, 33).

6. Dispositif selon la revendication 5, dans lequel il est affecté à la saillie une découpe (25, 35) complémentaire d'une aile transversale (13, 27) qui est voisine de l'aile transversale (23, 33) portant la saillie, dans la même bande longitudinale (6).

7. Dispositif selon une des revendications 1 à 6, dans lequel les ailes transversales (23, 33, 26, 36) sont raccordées les unes aux autres par le biais de collages.

8. Dispositif selon une des revendications 1 à 7, dans lequel les bandes longitudinales (5, 6) présentent respectivement plusieurs ailes transversales (22, 23, 26, 27, 32, 33, 36, 37).

9. Dispositif selon une des revendications 2 à 8, dans lequel la bande transversale (7) ou le tronçon de la bande transversale (7) est raccordé(e) d'un seul tenant à au moins une aile transversale (12, 13).

10. Dispositif selon une des revendications 1 à 9, dans lequel au moins une bande longitudinale (5, 6) présente au moins une zone d'extrémité (10, 11) qui dépasse de la deuxième ligne de pliage (3, 4) d'une bande transversale (7) voisine ou de la première ligne de pliage d'une aile transversale voisine.

11. Dispositif selon la revendication 10, dans lequel la zone d'extrémité (10, 11) dépasse de la deuxième ligne de pliage (3, 4) ou de la première ligne de pliage sur une distance correspondant au diamètre d'un récipient.

12. Dispositif selon la revendication 11, dans lequel les deux bandes longitudinales (5, 6) extérieures présentent respectivement au moins une zone d'extrémité (10, 11) faisant saillie sur une distance correspondant au diamètre d'un récipient.

13. Dispositif selon la revendication 11 ou la revendication 12, dans lequel les zones d'extrémité (10, 11) en saillie des bandes longitudinales (5, 6) extérieures sont diamétralement opposées.

14. Dispositif selon une des revendications 1 à 13, dans lequel au moins une aile transversale (22, 23, 26, 27, 32, 33, 36, 37), qui est raccordée à une bande longitudinale (5, 6) disposée à l'extérieur, présente, au-dessus de la ligne de pliage raccordant l'arête transversale à la bande longitudinale, une projection maximale qui correspond au diamètre d'un récipient.

15. Dispositif selon la revendication 14, dans lequel les bandes longitudinales (5, 6) extérieures présentent respectivement au moins deux ailes transversales avec une projection correspondante.

16. Dispositif selon la revendication 14 ou 15, dans lequel la bande longitudinale (5, 6) extérieure a deux ailes transversales avec une projection correspondante à hauteur de deux zones d'extrémité diamétralement opposées.

17. Dispositif selon une des revendications 1 à 16, qui a deux ou trois bandes longitudinales (5, 6).

18. Dispositif selon une des revendications 1 à 17, qui a une ou deux bandes transversales (7).

19. Dispositif selon une des revendications 1 à 18, qui est replié de sorte que des bandes longitudinales (5, 6) voisines sont l'une sur l'autre, et de sorte que les ailes transversales (22, 23, 26, 27, 32, 33, 36, 37) sont au moins partiellement pliées vers l'intérieur dans les bandes longitudinales (5, 6) auxquelles elles sont raccordées.

20. Dispositif selon une des revendications 1 à 19, qui est dressé de sorte que les bandes transversales (7) et les ailes transversales (22, 23, 26, 27, 32, 33, 36, 37) sont disposées transversalement aux bandes longitudinales (5, 6).

21. Dispositif selon une des revendications 1 à 20, qui délimite six, neuf, douze, seize, dix-huit, vingt ou vingt-quatre casiers.

22. Dispositif selon une des revendications 1 à 21, en carton.

23. Pièce découpée pour la formation d'un dispositif selon une des revendications 1 à 22, avec une bande (2) constituée à partir d'un matériau plat repliable, qui présente au moins deux premières et/ou deuxièmes lignes de pliage (103, 104, 3, 4) dirigées perpendiculairement à sa direction longitudinale qui limitent, elles-mêmes et/ou leurs prolongements imaginaires, respectivement une bande longitudinale (5, 6) sur un côté et une bande transversale (7) sur les deux côtés, qui présente dans chaque bande longitudinale (5, 6) au moins une premières ligne de pliage, (16, 17, 18, 19) s'étendant perpendiculairement à la direction longitudinale, des extrémités de laquelle part une découpe délimitant une aile transversale (22, 23, 26, 27, 32, 33, 36, 37), des ailes transversales de bandes longitudinales voisines dont les premières lignes de pliage ont la même distance à la bande transversale, s'étirant dans la direction longitudinale de la bande sur des distances à leurs premières lignes de pliage dont la somme dépasse la largeur de la bande transversale (7) voisine, **caractérisé en ce que**,
dans le cas de la pièce découpée, les premières lignes de pliage (103, 104) délimitant la bande transversale (7) ou un tronçon de la bande transversale (7) sont interrompues, des ailes transversales (12, 13) partent à partir des extrémités extérieures des premières lignes de pliage (103, 104) dans des découpes limitant la bande longitudinale (5, 6), lesquelles ailes transversales sont raccordées entre les extrémités intérieures des premières lignes de pliage à la bande transversale (7) ou à un tronçon de la bande transversale (7).

24. Pièce découpée selon la revendication 23, dans laquelle la bande transversale (7) ou au moins un tronçon de la bande transversale (7) est raccordé(e) à la bande longitudinale (5, 6) par le biais des deuxièmes lignes de pliage (3, 4).

25. Pièce découpée selon la revendication 23 ou 24, dans laquelle au moins deux ailes transversales (22, 23, 26, 27, 32, 33, 36, 37) sont articulées sur la bande longitudinale (5, 6) par le biais d'une première ligne de pliage (16, 17, 18, 19) interrompue, une bande transversale étant délimitée par une ligne de découpe qui part des extrémités extérieures de la première ligne de pliage interrompue, et une autre aile transversale étant délimitée par une première ligne de découpe qui part des extrémités intérieures de la même première ligne de pliage interrompue et qui s'étend sur l'autre côté de la première ligne de pliage interrompue.

26. Pièce découpée selon une des revendications 23 à 25, dans laquelle, dans au moins une bande longitudinale (5, 6), des ailes transversales (23, 33) voisines présentent au moins une languette faisant saillie dans la direction longitudinale, une attache ou une autre saillie (24, 34), et une découpe (25, 35) recevant ceux-ci.

27. Pièce découpée selon une des revendications 23 à 26, dans laquelle les premières et/ou les deuxièmes lignes de pliage (103, 104, 3, 4) qui délimitent une bande transversale (7) ou un tronçon de la bande transversale (7) sont des lignes de pliage interrompues dont partent, depuis leurs extrémités intérieures et/ou extérieures, des découpes qui délimitent une zone d'extrémité en saillie des bandes longitudinales.

28. Pièce découpée selon une des revendications 23 à 27, en carton.

29. Emballage avec un suremballage en matériau plat repliable contenant au moins un dispositif (1) selon une des revendications 1 à 22.

30. Emballage selon la revendication 29, dans lequel le suremballage (44) est essentiellement de forme parallélépipédique.

31. Emballage selon la revendication 30, dans lequel le dispositif (1) est raccordé au suremballage (44) par le biais d'attaches côté extrémité à des bandes longitudinales et/ou à des ailes transversales.

32. Emballage selon la revendication 31, dans lequel les attaches sont raccordées au suremballage (44) par le biais de collages.

33. Emballage selon une des revendications 29 à 32, dans lequel les parois latérales du suremballage (44) sont raccordées les unes aux autres par des lignes de pliage, et le suremballage est plié en une enveloppe à plat dans laquelle est disposé le dispositif (1) replié.

34. Emballage selon une des revendications 29 à 33, dans lequel le suremballage (44) et le dispositif (1) sont dressés.

35. Emballage selon une des revendications 29 à 34, dans lequel le suremballage (44) est composé de carton.

36. Emballage selon une des revendications 29 à 35, contenant des récipients qui sont insérés dans les casiers formés par le dispositif (1).

37. Emballage selon la revendication 36, dans lequel les récipients sont des bouteilles.
